# EUROPÄISCHE PATENTSCHRIFT

(11) **EP 4 316 670 B1**
(45) Veröffentlichungstag und Bekanntmachung des Hinweises auf die Patenterteilung: **16.07.2025**
(21) Anmeldenummer: 23189155.7
(22) Anmeldetag: 02.08.2023
(51) Int. Cl.: B05B 15/656, B05B 13/04, B05B 7/14

(54) **ANORDNUNG UND VERFAHREN ZUM VORZUGSWEISE AUTOMATISCHEN BESCHICHTEN VON GEGENSTÄNDEN**
ARRANGEMENT AND METHOD FOR PREFERABLY AUTOMATICALLY COATING OBJECTS
DISPOSITIF ET PROCÉDÉ DE REVÊTEMENT D'OBJETS DE PRÉFÉRENCE AUTOMATIQUE

(30) Priorität: 04.08.2022 DE 102022119668
(43) Veröffentlichungstag der Anmeldung: 07.02.2024
(73) Patentinhaber: Gema Switzerland GmbH, 9200 Gossau (CH)
(72) Erfinder: Forster, Axel, 9032 Engelburg (CH); Mauchle, Felix, 9030 Abtwil (CH)
(74) Vertreter: Meissner Bolte Partnerschaft mbB

(56) Entgegenhaltungen:
- TR-A2- 202 020 493

## Beschreibung

Die vorliegende Erfindung betrifft allgemein das Beschichten von Werkstücken mit Beschichtungsmaterial, insbesondere Beschichtungspulver.

Insbesondere betrifft die Erfindung das automatische Beschichten von Werkstücken insbesondere in einer Beschichtungskabine.

Beschichtungskabinen zum Beschichten von Werkstücken, insbesondere mit Beschichtungspulver, sind allgemein aus dem Stand der Technik bekannt. Derartige Beschichtungskabinen weisen in der Regel eine Beschichtungskammer mit einem Kabinenboden, zwei einander gegenüberliegende Werkstückdurchgänge sowie eine Fördervorrichtung zum Transport von zu beschichtenden Werkstücken durch die Beschichtungskammer auf. Die Fördervorrichtung ist in der Regel unterhalb des Kabinenbodens der Beschichtungskabine angeordnet und weist einen Werkstückträger auf, welcher durch einen Förderschlitz im Kabinenboden in die Beschichtungskammer der Beschichtungskabine hineinragt.

Beschichtungskabinen mit derartigen "Flurförderern" werden insbesondere bei der Beschichtung von hochwertigen Werkstücken eingesetzt, da durch die Anordnung der Fördervorrichtung unterhalb des Kabinenbodens eine hohe Beschichtungsqualität erreicht werden kann. Dies liegt insbesondere darin begründet, dass "klassische" Förderer zum hängenden Transport von Werkstücken durch die Beschichtungskammer ein Herabfallen von Schmutzteilchen oder Pulverresten von der Fördervorrichtung begünstigen können, was zu Unregelmäßigkeiten in der Beschichtung führen kann.

Bei der automatischen Beschichtung von Werkstücken kommen in der Regel eine Vielzahl von Sprühvorrichtungen zum Einsatz, welche über eine in der Regel außerhalb der Beschichtungskabine angeordnete Positioniervorrichtung (insbesondere in Gestalt eines Hubständers) vertikal auf und ab bewegt werden können. Hierzu ragen die Sprühvorrichtungen von der Positioniervorrichtung durch einen vertikalen Wandschlitz der Kabine bis in die Kabine hinein in eine dem zu beschichtenden Werkstück gegenüberliegende Position.

Um ein Werkstück nicht nur seitlich zu beschichten, sondern auch Beschichtungsmaterial auf Werkstückflächen aufzutragen, die von den seitlichen Sprühvorrichtungen nicht erreicht werden, ist es aus dem Stand der Technik bekannt, oberhalb und ggf. unterhalb des Werkstücks weitere Beschichtungsvorrichtungen vorzusehen. Diesbezüglich sei beispielsweise auf die aus der Druckschrift DE 10 2020 109 819 A1 bekannte Anlage verwiesen.

Der Nachteil von sowohl vertikal als auch horizontal angeordneten Sprühvorrichtungen ist insbesondere darin zu sehen, dass die gesamte Anlage einen relativ komplexen Aufbau aufweist.

Die Druckschrift TR 2020 20493 A2 betrifft eine Anordnung zum automatischen Beschichten von Gegenständen mit einem Beschichtungsmaterial gemäß dem Oberbegriff des unabhängigen Patentanspruchs 1.

Der Erfindung liegt die Aufgabe zu Grunde, eine Lösung anzugeben, mit welcher vorzugsweise automatisch ein Werkstück von allen Seiten beschichtet werden kann.

Diese Aufgabe wird erfindungsgemäß durch den Gegenstand des unabhängigen Patentanspruchs 1 gelöst, wobei vorteilhafte Weiterbildungen der Erfindung in den abhängigen Ansprüchen angegeben sind.

Demgemäß betrifft die Erfindung insbesondere eine Anordnung zum vorzugsweise automatischen Beschichten von Gegenständen mit einem Beschichtungsmaterial, insbesondere mit Beschichtungspulver, wobei die Anordnung mindestens eine Sprühvorrichtung mit einer Sprühdüse aufweist, über welche das Beschichtungsmaterial in Richtung einer Hauptsprührichtung abgebbar ist. Die erfindungsgemäße Anordnung weist ferner eine der mindestens einen Sprühvorrichtung zugeordnete Verlängerung auf, wobei ein der Sprühvorrichtung zugewandter Endbereich der Verlängerung vorzugsweise lösbar mit einem der Sprühdüse abgewandten Endbereich der der Verlängerung zugeordneten Sprühvorrichtung verbunden ist.

Des Weiteren ist bei der erfindungsgemäßen Anordnung eine sich vorzugsweise in einer horizontalen Richtung erstreckende Führung vorgesehen, über welche die Verlängerung mit der an der Verlängerung verbundenen Sprühvorrichtung in der Erstreckungsrichtung der Führung relativ zu dem zu beschichtenden Gegenstand längs bewegbar ist.

Erfindungsgemäß ist insbesondere vorgesehen, dass die Sprühvorrichtung mit der Sprühdüse derart ausgeführt sind, dass die Hauptsprührichtung der Sprühdüse um einen vorab festgelegten oder festlegbaren Winkel von der Erstreckungsrichtung der Führung abweicht.

Mit anderen Worten, die Sprühvorrichtung der erfindungsgemäßen Anordnung ist so ausgeführt, dass diese das Beschichtungsmaterial nicht horizontal oder vertikal versprüht, sondern schräg von oben oder von unten oder vertikal auf den zu beschichtenden Gegenstand. Durch diese Schrägstellung der Hauptsprührichtung ist mit der Sprühvorrichtung ein deutlich größerer Bereich, insbesondere Winkel- oder Eckbereich von Werkstücken erzielbar.

Sprühvorrichtungen im Sinne der vorliegenden Anmeldung können Sprühköpfe oder Pistolen sein. Die Sprühdüse kann auch als Rotationskörper ausgeführt sein. Eine Sprühvorrichtung mit einem Rotationskörper zum Zerstäuben von Beschichtungspulver ist beispielsweise aus der Druckschrift US 5,353,995 bekannt. Ferner sind Rotationskörper zum Zerstäuben von flüssigem Beschichtungsmaterial aus dem Stand der Technik bekannt.

Als Sprühdüsen kommen insbesondere Sprühdüsen mit unterschiedlichen Strahlformen in Frage, wie beispielsweise Vollkegel-, Hohlkegel-, Flachstrahl- oder Vollstrahl-Düsen oder Bündeldüsen. Als "Hauptsprührichtung" der Sprühdüse ist dabei die Mittellinie der Sprühdüse zu verstehen. Gleiches gilt im übertragenen Sinne auch für Sprühdüsen mit einem Rotationskörper zum Zerstäuben von Beschichtungspulver oder zum Zerstäuben von flüssigem Beschichtungsmaterial.

Bei der erfindungsgemäßen Anordnung ist vorgesehen, dass die Sprühvorrichtung einen sich zumindest im Wesentlichen in der Erstreckungsrichtung der Führung erstreckenden Hauptkörper mit einem ersten und einem gegenüberliegenden zweiten Endbereich aufweist, wobei in dem Hauptkörper der Sprühvorrichtung eine Hochspannungs-Kaskadenschaltung aufgenommen oder aufnehmbar ist, welche zur elektrostatischen Aufladung des von der Sprühvorrichtung abgegebenen oder abzugebenden Beschichtungsmaterials dient.

Ferner ist vorgesehen, dass der erste Endbereich des Hauptkörpers der Sprühvorrichtung mit einem gegenüberliegenden Endbereich der der Sprühvorrichtung zugeordneten Verlängerung insbesondere lösbar verbunden oder verbindbar ist. Andererseits sollte der zweite Endbereich des Hauptkörpers insbesondere über einen Winkelbereich mit der Sprühdüse der Sprühvorrichtung vorzugsweise lösbar verbunden sein. Dabei gibt der Winkelbereich zwischen dem Hauptkörper der Sprühvorrichtung und der Sprühdüse der Sprühvorrichtung den vorab festgelegten oder festlegbaren Winkel vor, um welchen die Hauptsprührichtung der Sprühdüse von der Erstreckungsrichtung der Führung abweicht.

Besonders bevorzugt ist in diesem Zusammenhang, dass zwischen dem Winkelbereich und dem Hauptkörper der Sprühvorrichtung noch ein Verlängerungsstück vorgesehen ist, um die Ebene, in welcher letztendlich die Sprühdüse liegt, individuell einstellen zu können.

Vorzugsweise ist die der mindestens einen Sprühvorrichtung zugeordnete Verlängerung als ein sich in der Erstreckungsrichtung der Führung erstreckender Hohlkörper ausgeführt, in welchem vorzugsweise alle für den Betrieb der Sprühvorrichtung notwendigen Versorgungsleitungen aufgenommen oder aufnehmbar sind. Hierbei handelt es sich insbesondere um Zufuhrleitungen für das Beschichtungsmaterial, um ggf. vorgesehene elektrische Leitungen zur Versorgung der elektrostatischen Aufladung und/oder um Luftleitungen für Formungsluft.

Indem vorzugsweise alle für den Betrieb der Sprühvorrichtung notwendigen Versorgungsleitungen insbesondere gekapselt in der Verlängerung aufgenommen sind, ist eine Kontamination der Versorgungsleitungen im Betrieb der Anordnung wirksam verhindert, was einen Farbwechsel wesentlich vereinfacht, da nur eine geringe Anzahl an Komponenten (hier lediglich die Außenfläche der Verlängerung) gereinigt werden muss.

Im praktischen Gebrauch hat sich als besonders bevorzugt herausgestellt, dass - wenn sich die Führung in einer horizontalen Richtung erstreckt - die Hauptsprührichtung der Sprühdüsen um 15° bis 75°, vorzugsweise um 25° bis 65° und noch bevorzugter um etwa 40° bis 50° von der Erstreckungsrichtung der Führung abweicht, und vorzugsweise in einer vertikalen Richtung abweicht.

Mit dieser Winkeleinstellung der Sprühdüsen ist eine effektive Beschichtung eines Werkstücks nicht nur von der Seite (wenn sich die Führung in der horizontalen Richtung erstreckt), sondern gleichzeitig auch von unten bzw. oben realisierbar.

Bei bevorzugten Realisierungen ist ferner ein Antrieb, insbesondere Linearantrieb, vorgesehen, welcher mit der Verlängerung derart wirkverbunden ist, dass mit dem Antrieb eine Längsbewegung der Verlängerung mit der an der Verlängerung verbundenen Sprühvorrichtung in der Erstreckungsrichtung der Führung relativ zu der Führung und relativ zu dem zu beschichtenden Gegenstand bewirkbar ist.

Mit anderen Worten, gemäß dieser Weiterbildung lässt sich die mindestens eine Sprühvorrichtung in Längsrichtung der Führung relativ zu dem zu beschichtenden Gegenstand bewegen und/oder positionieren.

Gemäß einer Weiterbildung der zuletzt genannten Ausführungsform ist vorgesehen, dass dem Antrieb ein an der Führung geführter und in Erstreckungsrichtung der Führung längs bewegbarer Führungsschlitten zugeordnet ist, mit welchem die Verlängerung derart wirkverbunden ist, dass bei einer durch den Antrieb bewirkten Längsverschiebung des Führungsschlittens relativ zu der Führung die Verlängerung entsprechend mitbewegt wird.

Selbstverständlich kommen aber auch andere Ausführungsformen für einen entsprechend motorischen Antrieb in Frage.

Als besonders bevorzugt hat sich herausgestellt, dass die Führung mindestens eine mit der Führung verbundene Rollenführung aufweisen sollte, über welche die Verlängerung mit der an der Verlängerung verbundenen Sprühvorrichtung relativ zu der Führung und relativ zu dem zu beschichtenden Gegenstand in der Erstreckungsrichtung der Führung längsbewegbar geführt ist.

An Stelle einer Rollenführung ist aber auch eine Gleitführung oder dergleichen Führung grundsätzlich denkbar.

Besonders bevorzugt ist vorgesehen, dass die Anordnung ferner ein Hubständer- oder Achssystem aufweist, welches mit der Führung derart wirkverbunden ist, dass die Führung vorzugsweise in vertikaler Richtung beweg- und positionierbar ist.

Gemäß der Erfindung ist vorgesehen, dass die Anordnung nicht nur eine Sprühvorrichtung, sondern mehrere Sprühvorrichtungen aufweist. Im Einzelnen ist erfindungsgemäß vorgesehen, dass die Anordnung eine erste Sprühvorrichtung mit einer ersten Sprühdüse und mindestens eine weitere, zweite Sprühvorrichtung mit einer zweiten Sprühdüse aufweist, wobei die der ersten Sprühvorrichtung zugeordnete erste Verlängerung und die der zweiten Sprühvorrichtung zugeordnete zweite Verlängerung parallel zueinander und vorzugsweise vertikal voneinander beabstandet verlaufen. Die Führung kann mindestens eine mit der Führung verbundene erste Rollenführung aufweisen, über welche die erste Verlängerung mit der an der ersten Verlängerung verbundenen ersten Sprühvorrichtung relativ zu der Führung und relativ zu dem zu beschichtenden Gegenstand in der Erstreckungsrichtung der Führung längsbewegbar geführt ist. Die Führung kann mindestens eine mit der Führung verbundene zweite Rollenführung aufweisen, über welche die zweite Verlängerung mit der an der zweiten Verlängerung verbundenen zweiten Sprühvorrichtung relativ zu der Führung und relativ zu dem zu beschichtenden Gegenstand in der Erstreckungsrichtung der Führung längsbewegbar geführt ist.

Gemäß einer Weiterbildung dieser Ausführungsform ist vorgesehen, dass die erste Verlängerung und die der mindestens einen weiteren, zweiten Sprühvorrichtung zugeordnete zweite Verlängerung jeweils derart mit dem Führungsschlitten wirkverbunden sind, dass bei einer durch den Antrieb bewirkten Längsverschiebung des Führungsschlittens relativ zu der Führung sowohl die erste Verlängerung als auch die zweite Verlängerung entsprechend mitbewegt werden.

Bei der Erfindung, bei welcher mehrere Sprühvorrichtungen zum Einsatz kommen, ist vorgesehen, dass das Verlängerungsstück der ersten Sprühvorrichtung und das Verlängerungsstück der zweiten Sprühvorrichtung derart ausgeführt sind, dass die Sprühdüse der ersten Sprühvorrichtung und die Sprühdüse der zweiten Sprühvorrichtung in einer gemeinsamen vorzugsweise horizontalen Ebene liegen.

Alternativ oder zusätzlich hierzu ist es bevorzugt, dass der Winkelbereich der ersten Sprühvorrichtung und der Winkelbereich der mindestens einen weiteren, zweiten Sprühvorrichtung derart ausgeführt sind, dass die Hauptsprührichtung der Sprühdüse der ersten Sprühvorrichtung parallel oder zumindest im Wesentlichen parallel zur Hauptsprührichtung der Sprühdüse der mindestens einen weiteren, zweiten Sprühvorrichtung verläuft.

Ferner ist eine alternative Anordnung der Sprühvorrichtungen denkbar, bei welcher letztere nicht vertikal untereinander, sondern horizontal nebeneinander vorliegen. Insbesondere ist somit auch eine kombinierte Tandemanordnung (bspw. 2 x 2) von zwei horizontal nebeneinander und darunter vertikal versetzt nochmals zwei horizontale Sprühvorrichtungen möglich.

Allgemein ausgedrückt weist die erfindungsgemäße Anordnung eine erste Sprühvorrichtung mit einer ersten Sprühdüse und mindestens eine weitere, zweite Sprühvorrichtung mit einer zweiten Sprühdüse auf, wobei die der ersten Sprühvorrichtung zugeordnete erste Verlängerung und die der mindestens einen zweiten Sprühvorrichtung zugeordnete zweite Verlängerung parallel zueinander und vertikal voneinander beabstandet verlaufen und/oder parallel zueinander und horizontal voneinander beabstandet verlaufen.

Die Erfindung betrifft ferner eine Anlage zum vorzugsweise automatischen Beschichten von Werkstücken mit Beschichtungsmaterial, insbesondere Beschichtungspulver, wobei die Anlage eine Sprühbeschichtungskabine vorzugsweise mit einer Fördervorrichtung zum insbesondere kontinuierlichen Transportieren von zu beschichtenden Gegenständen durch die Beschichtungskabine aufweist. Die erfindungsgemäße Anlage weist ferner ein Hubständer- oder Achssystem, insbesondere ein in vertikaler Richtung verstellbares Hubständer- oder Achssystem auf. Darüber hinaus umfasst die erfindungsgemäße Anlage eine Anordnung gemäß der zuvor beschriebenen erfindungsgemäßen Art.

Insbesondere ist dabei vorgesehen, dass die Anordnung und insbesondere die Führung der Anordnung derart mit dem Hubständer- oder Achssystem wirkverbunden ist, dass die Führung mit der mindestens einen mit der Führung in Erstreckungsrichtung der Führung längsverschiebbar gelagerten Sprühvorrichtung in einer Richtung orthogonal zur Erstreckungsrichtung der Führung bewegbar und positionierbar ist.

Gemäß einem weiteren Aspekt betrifft die Erfindung ferner ein Verfahren zum vorzugsweise automatischen Beschichten von Werkstücken mit Beschichtungsmaterial, insbesondere Beschichtungspulver. Hierbei wird zunächst mindestens eine Anordnung der zuvor beschriebenen erfindungsgemäßen Art bereitgestellt. Anschließend wird die mindestens einen Sprühvorrichtung der Anordnung relativ zu dem zu beschichtenden Werkstück vorzugsweise mit Hilfe eines Hubständer- oder Achssystems bewegt.

Das erfindungsgemäße Beschichtungsverfahren zeichnet sich insbesondere auch dadurch aus, dass die mindestens eine Sprühvorrichtung der Anordnung in einer horizontal oszillierenden Bewegung relativ zu dem zu beschichtenden Werkstück bewegt wird.

Alternativ oder zusätzlich hierzu zeichnet sich das erfindungsgemäße Beschichtungsverfahren insbesondere dadurch aus, dass das Verfahren ferner folgende Verfahrensschritte aufweist:
- mit Hilfe einer Fördervorrichtung wird das zu beschichtende Werkstück entlang eines Transportwegs durch einen Beschichtungsbereich einer Beschichtungsstation gefördert, und zwar vorzugsweise mit einer konstanten Fördergeschwindigkeit; und
- in einem Überwachungsbereich, der auf dem Transportweg des zu beschichtenden Werkstücks und - in Förderrichtung der Fördervorrichtung gesehen - stromaufwärts des Beschichtungsbereichs liegt, werden/wird eine Größe, Geometrie und/oder Kontur zumindest eines Bereichs des zu beschichtenden Werkstücks erfasst.

In diesem Zusammen ist es denkbar, dass mit Hilfe einer Positioniereinrichtung in der Beschichtungsstation insbesondere zeitverzögert und vorzugsweise mit einer von der Fördergeschwindigkeit und einem Abstand zwischen dem Überwachungsbereich und dem Beschichtungsbereich abhängigen Zeitverzögerung die mindestens einen Sprühvorrichtung der Anordnung in horizontaler und/oder vertikaler Richtung und/oder in Förderrichtung derart mit Bezug zu dem Beschichtungsbereich positioniert und/oder ausgerichtet wird, dass dann, wenn das zu beschichtende Werkstück durch den Beschichtungsbereich gefördert wird, die mindestens einen Sprühvorrichtung der Anordnung stets einen vorab festgelegten oder festlegbaren Abstand und/oder eine vorab festgelegte oder festlegbare Ausrichtung zu der Oberfläche des zu beschichtenden Werkstücks aufweist.

In diesem Zusammenhang ist es denkbar, dass die Größe, Geometrie und/oder Kontur des zumindest einen Bereichs des zu beschichtenden Werkstücks durch zumindest bereichsweises Abtasten des Werkstücks mit Hilfe mindestens eines ersten Laserstrahls, der senkrecht zu der Förderrichtung der Fördervorrichtung verläuft, und mit Hilfe mindestens eines zweiten Laserstahls, der schräg zu der Förderrichtung der Fördervorrichtung verläuft, erfasst werden/wird.

Der Verwendungszweck der erfindungsgemäßen Anordnung ist insbesondere in folgenden Applikationen zu sehen:
- das Besprühen von Bauteilen von oben nach unten oder von unten nach oben, wobei die Sprühvorrichtungen eine horizontale oszillierende Bewegung machen; und/oder
- das Positionieren der Sprühvorrichtungen an einer bestimmten Position, wobei diese Position während dem Sprühen beibehalten wird, wobei bei dieser Verwendung verschiedene Sprühwinkel denkbar sind, also auch 0°; und/oder
- das Positionieren der Sprühvorrichtungen an einer bestimmten Position, wobei diese Position während dem Sprühen entsprechend dem Bauteil angepasst werden kann (z.B. lange Träger, welche etwas schräge am Förderer hängen), wobei bei dieser Verwendung verschiedene Sprühwinkel denkbar sind, also auch 0°; und/oder
- das Eintauchen der Sprühvorrichtungen in Vertiefungen, Hohlräume oder Kavitäten, wobei bei dieser Verwendung verschiedene Sprühwinkel denkbar sind, also auch 0°.

Nachfolgend wird unter Bezugnahme auf die beiliegenden Zeichnungen eine exemplarische Ausführungsform der erfindungsgemäßen Anordnung näher beschrieben.

Es zeigen:
- FIG. 1: schematisch und in einer isometrischen Ansicht eine exemplarische Ausführungsform der erfindungsgemäßen Anordnung zum automatischen Beschichten von Gegenständen mit Beschichtungspulver;
- FIG. 2: schematisch und in einer Seitenansicht die Anordnung gemäß FIG. 1;
- FIG. 3: schematisch und in einer Draufsicht von oben auf die exemplarische Ausführungsform der erfindungsgemäßen Anordnung gemäß FIG. 1;
- FIG. 4: schematisch eine Querschnittsansicht entlang der Linie A-A in FIG. 2; und
- FIG. 5: schematisch eine Vergrößerung der Querschnittsansicht gemäß FIG. 4.

Bei komplexen Bauteilen/Gegenständen kommen zum automatischen Beschichten dieser in der Regel nebst vertikal oszillierender Achssysteme, die mit Beschichtungspistolen ausgerüstet sind, auch so genannte horizontale Pistolenachsen bzw. Zustellachsen zum Einsatz, die ebenfalls mit entsprechenden Beschichtungspistolen ausgerüstet sind. Die Pistolen an den Zustellachsen werden individuell je nach zu der beschichtenden Teile-Geometrie positioniert, um somit in der Tiefe versetzte Partien des zu beschichtenden Gegenstands im korrekten Abstand besprühen zu können.

In diesem Zusammenhang sei beispielsweise auf die aus der Druckschrift DE 10 2020 134 087 A1 bekannte Anlage verwiesen.

Bei den meisten Beschichtungsanlagen wird ein an dem als Fördervorrichtung dienenden Förderer hängendes Bauteil beispielsweise von links und von rechts mit Sprühvorrichtungen/Beschichtungspistolen beschichtet. Dabei pendeln die Sprühvorrichtungen bzw. Beschichtungspistolen in einer vertikalen Ebene neben dem zu beschichtenden Werkstück.

In vielen Fällen ist dies genügend, da das Beschichtungsmaterial auch solche Partien des Bauteils ebenfalls erreicht, welche nicht unmittelbar vor der Sprühvorrichtung bzw. Beschichtungspistole liegen.

Jedoch ist hier eine Limitation gegeben, und es wird somit insbesondere bei komplexen Werkstückgeometrien manuell nachbeschichtet.

In einigen Fällen sind auch horizontal oszillierende Beschichtungsvorrichtungen bzw. Beschichtungspistolen notwendig. Das heißt, dass orthogonal zur Förderrichtung des zu beschichtenden Werkstücks Pistolen bzw. Sprühvorrichtungen beispielsweise unter dem Werkstück oszillieren und nach oben sprühen. Dies bedingt, dass X-Achsen, auf welchen die Vertikalachsen stehen, für diese neu pendelnde horizontale Bewegung benutzt werden.

Nachteilig dabei sind die große Masse, welche dabei bewegt werden muss, und die dadurch resultierende Instabilität. Zudem sind X-Achsen von entsprechenden Achssystemen in der Regel für diese dauernde Bewegung nicht ausgelegt und beanspruchen relativ viel Platz.

Mit der erfindungsgemäßen Anordnung, wie nachfolgend unter Bezugnahme auf die beiliegenden Zeichnungen anhand einer exemplarischen Ausführungsform näher beschrieben wird, können diese Probleme wirksam vermieden werden.

Im Einzelnen weist die in den Zeichnungen gezeigte exemplarische Ausführungsform der erfindungsgemäßen Anordnung 1 zum automatischen Beschichten von Gegenständen mit Beschichtungspulver mehrere (hier drei) Sprühvorrichtungen 2 mit jeweils einer Sprühdüse 3 auf, über welche das Beschichtungsmaterial in Richtung einer Hauptsprührichtung abgebbar ist.

Darüber hinaus weist jede Sprühvorrichtung 2 eine entsprechend zugeordnete Verlängerung 4 auf, wobei ein der Sprühvorrichtung 2 zugewandter Endbereich der Verlängerung 4 vorzugsweise lösbar mit einem der Sprühdüse 3 abgewandten Endbereich der der Verlängerung 4 zugeordneten Sprühvorrichtung 2 verbunden ist.

Die erfindungsgemäße Anordnung 1 zeichnet sich insbesondere dadurch aus, dass diese ferner eine sich vorzugsweise in einer horizontalen Richtung erstreckende Führung 5 aufweist, über welche die entsprechenden Verlängerungen 4 mit den an den Verlängerungen 4 verbundenen Sprühvorrichtungen 2 in der Erstreckungsrichtung der Führung 5 relativ zu dem zu beschichtenden Gegenstand längsbewegbar sind.

Wie es insbesondere der Darstellung in FIG. 2 entnommen werden kann, ist bei der erfindungsgemäßen Lösung insbesondere vorgesehen, dass die Sprühvorrichtungen 2 mit den Sprühdüsen 3 derart ausgeführt sind, dass die Hauptsprührichtung der Sprühdüsen 3 um einen vorab festgelegten oder festlegbaren Winkel von der Erstreckungsrichtung der Führung 5 abweicht.

Bei dem in den Zeichnungen gezeigten Ausführungsbeispiel erstreckt sich die Führung 5 in einer horizontalen Richtung, wobei die Hauptsprührichtung der Sprühdüsen 3 um etwa 40° bis 50° von der Erstreckungsrichtung der Führung 5 abweicht, und zwar in einer vertikalen Richtung. Selbstverständlich kommen aber auch andere Winkelbereiche in Frage.

Der Seitenansicht in FIG. 2 ist insbesondere entnehmbar, dass jede der insgesamt drei Sprühvorrichtungen 2 einen sich zumindest im Wesentlichen in der Erstreckungsrichtung der Führung 5 erstreckenden Hauptkörper 6 mit einem ersten und einem gegenüberliegenden zweiten Endbereich aufweist. In dem Hauptkörper 6 einer jeden Sprühvorrichtung 2 ist eine Hochspannungs-Kaskadenschaltung aufgenommen oder aufnehmbar, welche zur elektrostatischen Aufladung des von der entsprechenden Sprühvorrichtung 2 abgegebenen oder abzugebenden Beschichtungsmaterials dient.

Der erste Endbereich des Hauptkörpers 6 einer jeden Sprühvorrichtung 2 ist mit einem gegenüberliegenden Endbereich der der Sprühvorrichtung 2 zugeordneten Verlängerung 4 insbesondere lösbar verbunden. Andererseits ist der zweite Endbereich des Hauptkörpers 6 einer jeden Sprühvorrichtung 2 über einen entsprechenden Winkelbereich 7 mit der Sprühdüse 3 der Sprühvorrichtung 2 vorzugsweise lösbar verbunden.

Der Seitenansicht gemäß FIG. 2 kann ferner entnommen werden, dass zwischen dem Winkelbereich 7 und dem Hauptkörper 6 einer jeden Sprühvorrichtung 2 noch ein Verlängerungsstück 8 vorgesehen ist.

Der Schnittansicht in FIG. 4 und FIG. 5 ist zu entnehmen, dass jede Verlängerung 4 der entsprechenden Sprühvorrichtungen 2 als ein sich in der Erstreckungsrichtung der Führung 5 erstreckender Hohlkörper ausgeführt ist. In diesem Hohlkörper sind vorzugsweise alle für den Betrieb der entsprechenden Sprühvorrichtung 2 notwendigen Versorgungsleitungen aufnehmbar.

FIG. 1 bis FIG. 3 ist insbesondere zu entnehmen, dass die erfindungsgemäße Anordnung 1 ferner einen Antrieb 9, insbesondere einen elektromotorischen Linearantrieb, aufweist, welcher mit den entsprechenden Verlängerungen 4 der Sprühvorrichtungen 2 derart wirkverbunden ist, dass mit dem Antrieb 9 eine Längsbewegung der Verlängerungen 4 mit den an den Verlängerungen 4 verbundenen Sprühvorrichtungen 2 in der Erstreckungsrichtung der Führung 5 relativ zu der Führung 5 und relativ zu einem zu beschichtenden Gegenstand bewirkbar ist.

Dem Antrieb 9 ist ein an der Führung 5 geführter und in der Erstreckungsrichtung der Führung 5 längsbewegbarer Führungsschlitten 10 zugeordnet, mit welchem die Verlängerung 4 derart wirkverbunden ist, dass bei einer durch den Antrieb 9 bewirkten Längsverschiebung des Führungsschlittens 10 relativ zu der Führung 5 die Verlängerungen 4 entsprechend mitbewegt werden.

Ferner ist bei der in den Zeichnungen gezeigten Ausführungsform der erfindungsgemäßen Anordnung 1 vorgesehen, dass die Führung 5 für jede Verlängerung 4 eine mit der Führung 5 verbundene Rollenführung 11 aufweist, über welche die entsprechende Verlängerung 4 mit der an der Verlängerung 4 verbundene Sprühvorrichtung 2 relativ zu der Führung 5 und relativ zu dem zu beschichtenden Gegenstand in der Erstreckungsrichtung der Führung 5 längsbewegbar geführt ist.

Obgleich in den Zeichnungen nicht dargestellt, ist es denkbar, dass die erfindungsgemäße Anordnung 1 im Zusammenhang mit einem Hubständer- oder Achssystem verwendet wird, welches mit der Führung 5 der Anordnung 1 derart wirkverbunden ist, dass die Führung 5 vorzugsweise in vertikaler Richtung mit Hilfe des Hubständer- oder Achssystems beweg- und positionierbar ist.

Der Seitenansicht in FIG. 2 ist insbesondere zu entnehmen, dass die jeweiligen Verlängerungsstücke der Sprühvorrichtungen 2 so gewählt sind, dass die Sprühdüsen 3 der Sprühvorrichtungen 2 in einer gemeinsamen, vorzugsweise horizontalen Ebene liegen.

Andererseits sind die Winkelbereiche der Sprühvorrichtungen 2 so gewählt, dass die Hauptsprührichtung der einzelnen Sprühdüsen 3 parallel oder zumindest im Wesentlichen parallel zueinander verläuft.

### Bezugszeichenliste

- 1: Anordnung
- 2: Sprühvorrichtung
- 3: Sprühdüse
- 4: Verlängerung
- 5: Führung
- 6: Hauptkörper der Sprühvorrichtung
- 7: Winkelbereich
- 8: Verlängerungsstück
- 9: Antrieb
- 10: Führungsschlitten
- 11: Rollenführung

## Patentansprüche

1. Anordnung (1) zum vorzugsweise automatischen Beschichten von Gegenständen mit einem Beschichtungsmaterial, insbesondere mit Beschichtungspulver, wobei die Anordnung (1) Folgendes aufweist:
- eine erste Sprühvorrichtung (2) mit einer ersten Sprühdüse (3), über welche das Beschichtungsmaterial in Richtung einer Hauptsprührichtung abgebbar ist, und mindestens eine weitere, zweite Sprühvorrichtung (2) mit einer zweiten Sprühdüse (3), über welche das Beschichtungsmaterial in Richtung einer Hauptsprührichtung abgebbar ist;
- eine der ersten Sprühvorrichtung (2) zugeordnete erste Verlängerung (4) und eine der mindestens einen zweiten Sprühvorrichtung (2) zugeordnete zweite Verlängerung (4), wobei die der ersten Sprühvorrichtung (2) zugeordnete erste Verlängerung (4) und die der mindestens einen zweiten Sprühvorrichtung (2) zugeordnete zweite Verlängerung (4) parallel zueinander und vertikal voneinander beabstandet verlaufen und/oder parallel zueinander und horizontal voneinander beabstandet verlaufen, und wobei ein der ersten Sprühvorrichtung (2) zugewandter Endbereich der erste Verlängerung (4) vorzugsweise lösbar mit einem der Sprühdüse (3) abgewandten Endbereich der der ersten Verlängerung (4) zugeordneten ersten Sprühvorrichtung (2) und ein der mindestens einen zweiten Sprühvorrichtung (2) zugewandter Endbereich der zweiten Verlängerung (4) vorzugsweise lösbar mit einem der Sprühdüse (3) abgewandten Endbereich der der zweiten Verlängerung (4) zugeordneten mindestens einen zweiten Sprühvorrichtung (2) verbunden ist; und
- eine sich vorzugsweise in einer horizontalen Richtung erstreckende Führung (5), über welche die entsprechend Verlängerung (4) mit der an der Verlängerung (4) verbundenen Sprühvorrichtung (2) in der Erstreckungsrichtung der Führung (5) relativ zu dem zu beschichtenden Gegenstand längsbewegbar ist,
wobei die Sprühvorrichtungen (2) jeweils einen sich zumindest im Wesentlichen in der Erstreckungsrichtung der Führung (5) erstreckenden Hauptkörper (6) mit einem ersten und einem gegenüberliegenden zweiten Endbereich aufweisen, wobei in dem Hauptkörper (6) der Sprühvorrichtung (2) eine Hochspannungs-Kaskadenschaltung aufgenommen oder aufnehmbar ist, welche zur elektrostatischen Aufladung des von der Sprühvorrichtung (2) abgegebenen oder abzugebenden Beschichtungsmaterials dient, wobei der erste Endbereich des Hauptkörpers (6) der Sprühvorrichtung (2) mit einem gegenüberliegenden Endbereich der der Sprühvorrichtung (2) zugeordneten Verlängerung (4) insbesondere lösbar verbunden oder verbindbar ist,
**dadurch gekennzeichnet, dass**
die Sprühvorrichtungen (2) mit den entsprechenden Sprühdüsen (3) derart ausgeführt sind, dass die Hauptsprührichtung der Sprühdüsen (3) um einen vorab festgelegten oder festlegbaren Winkel von der Erstreckungsrichtung der Führung (5) abweicht, wobei der zweite Endbereich des Hauptkörpers (6) über einen Winkelbereich (7) mit der Sprühdüse (3) der entsprechenden Sprühvorrichtung (2) vorzugsweise lösbar verbunden ist, wobei zwischen dem Winkelbereich (7) und dem Hauptkörper (6) der Sprühvorrichtungen (2) jeweils ein Verlängerungsstück (8) vorgesehen ist, wobei das Verlängerungsstück (8) der ersten Sprühvorrichtung (2) und das Verlängerungsstück (8) der zweiten Sprühvorrichtung (2) derart ausgeführt sind, dass die Sprühdüse (3) der ersten Sprühvorrichtung (2) und die Sprühdüse (3) der zweiten Sprühvorrichtung (2) in einer gemeinsamen vorzugsweise horizontalen Ebene liegen.

2. Anordnung (1) nach Anspruch 1,
wobei die Verlängerung (4) jeweils als ein sich in der Erstreckungsrichtung der Führung (5) erstreckender Hohlkörper ausgeführt ist, in welchem vorzugsweise alle für den Betrieb der entsprechenden Sprühvorrichtung (2) notwendigen Versorgungsleitungen aufgenommen oder aufnehmbar sind.

3. Anordnung (1) nach Anspruch 1 oder 2,
wobei sich die Führung (5) in einer horizontalen Richtung erstreckt, und wobei die Hauptsprührichtung der Sprühdüsen (3) um 15° bis 75°, vorzugsweise um 25° bis 65° und noch bevorzugter um etwa 40° bis 50° von der Erstreckungsrichtung der Führung (5) abweicht, und vorzugsweise in einer vertikalen Richtung abweicht.

4. Anordnung (1) nach einem der Ansprüche 1 bis 3,
wobei ferner ein Antrieb (9), insbesondere Linearantrieb, vorgesehen ist, welcher mit den Verlängerungen (4) derart wirkverbunden ist, dass mit dem Antrieb (9) eine Längsbewegung der Verlängerungen (4) mit den an den Verlängerungen (4) entsprechend verbundenen Sprühvorrichtungen (2) in der Erstreckungsrichtung der Führung (5) relativ zu der Führung (5) und relativ zu dem zu beschichtenden Gegenstand bewirkbar ist, wobei dem Antrieb (9) vorzugsweise ein an der Führung (5) geführter und in der Erstreckungsrichtung der Führung (5) längsbewegbarer Führungsschlitten (10) zugeordnet ist, mit welchem die Verlängerungen (4) derart wirkverbunden sind, dass bei einer durch den Antrieb (9) bewirkten Längsverschiebung des Führungsschlittens (10) relativ zu der Führung (5) die Verlängerungen (4) entsprechend mitbewegt werden.

5. Anordnung (1) nach einem der Ansprüche 1 bis 4,
wobei die Führung (5) mindestens eine mit der Führung (5) verbundene Rollenführung (11) aufweist, über welche die Verlängerungen (4) mit den an den Verlängerungen (4) entsprechend verbundenen Sprühvorrichtungen (2) relativ zu der Führung (5) und relativ zu dem zu beschichtenden Gegenstand in der Erstreckungsrichtung der Führung (5) längsbewegbar geführt sind.

6. Anordnung (1) nach einem der Ansprüche 1 bis 5,
wobei ferner ein Hubständer- oder Achssystem vorgesehen ist, welches mit der Führung (5) derart wirkverbunden ist, dass die Führung (5) vorzugsweise in vertikaler Richtung beweg- und positionierbar ist.

7. Anordnung (1) nach einem der Ansprüche 1 bis 6,
wobei die Führung (5) mindestens eine mit der Führung (5) verbundene erste Rollenführung (11) aufweist, über welche die erste Verlängerung (4) mit der an der ersten Verlängerung (4) verbundenen ersten Sprühvorrichtung (2) relativ zu der Führung (5) und relativ zu dem zu beschichtenden Gegenstand in der Erstreckungsrichtung der Führung (5) längsbewegbar geführt ist, und wobei ferner die Führung (5) mindestens eine mit der Führung (5) verbundene zweite Rollenführung (11) aufweist, über welche die zweite Verlängerung (4) mit der an der zweiten Verlängerung (4) verbundenen zweiten Sprühvorrichtung (2) relativ zu der Führung (5) und relativ zu dem zu beschichtenden Gegenstand in der Erstreckungsrichtung der Führung (5) längsbewegbar geführt ist.

8. Anordnung (1) nach Anspruch 4,
wobei eine der ersten Sprühvorrichtung (2) zugeordnete erste Verlängerung (4) und eine der mindestens einen weiteren, zweiten Sprühvorrichtung (2) zugeordnete zweite Verlängerung (4) jeweils derart mit dem Führungsschlitten (10) wirkverbunden sind, dass bei einer durch den Antrieb (9) bewirkten Längsverschiebung des Führungsschlittens (10) relativ zu der Führung (5) sowohl die erste Verlängerung (4) als auch die zweite Verlängerung (4) entsprechend mitbewegt werden.

9. Anordnung (1) nach einem der Ansprüche 1 bis 8,
wobei der Winkelbereich (7) der ersten Sprühvorrichtung (2) und der Winkelbereich (7) der mindestens einen weiteren, zweiten Sprühvorrichtung (2) derart ausgeführt sind, dass die Hauptsprührichtung der Sprühdüse (3) der ersten Sprühvorrichtung (2) parallel oder zumindest im Wesentlichen parallel zur Hauptsprührichtung der Sprühdüse (3) der mindestens einen weiteren, zweiten Sprühvorrichtung (2) verläuft.

10. Anlage zum vorzugsweise automatischen Beschichten von Werkstücken mit Beschichtungsmaterial, insbesondere Beschichtungspulver, wobei die Anlage Folgendes aufweist:
- eine Sprühbeschichtungskabine vorzugsweise mit einer Fördervorrichtung zum insbesondere kontinuierlichen Transportieren von zu beschichtenden Gegenständen durch die Beschichtungskabine;
- ein Hubständer- oder Achssystem; und
- mindestens eine Anordnung (1) nach einem der Ansprüche 1 bis 9,
wobei die Anordnung (1) und insbesondere die Führung (5) der Anordnung (1) derart mit dem Hubständer- oder Achssystem wirkverbunden ist, dass die Führung (5) mit den mit der Führung (5) in Erstreckungsrichtung der Führung (5) längsverschiebbar gelagerten Sprühvorrichtungen (2) in einer Richtung orthogonal zur Erstreckungsrichtung der Führung (5) bewegbar und positionierbar ist.

11. Verfahren zum vorzugsweise automatischen Beschichten von Werkstücken mit Beschichtungsmaterial, insbesondere Beschichtungspulver, wobei das Verfahren folgende Verfahrensschritte aufweist:
- Bereitstellen mindestens einer Anordnung (1) nach einem der Ansprüche 1 bis 9; und
- Bewegen der Sprühvorrichtungen (2) der Anordnung (1) relativ zu dem zu beschichtenden Werkstück vorzugsweise mit Hilfe eines Hubständer- oder Achssystems,
**dadurch gekennzeichnet, dass**
die Sprühvorrichtungen (2) der Anordnung (1) in einer horizontal oszillierenden Bewegung relativ zu dem zu beschichtenden Werkstück bewegt wird.

12. Verfahren nach Anspruch 11,
wobei das Verfahren ferner folgende Verfahrensschritte aufweist:
- mit Hilfe einer Fördervorrichtung wird das zu beschichtende Werkstück entlang eines Transportwegs durch einen Beschichtungsbereich einer Beschichtungsstation gefördert, und zwar vorzugsweise mit einer konstanten Fördergeschwindigkeit; und
- in einem Überwachungsbereich, der auf dem Transportweg des zu beschichtenden Werkstücks und - in Förderrichtung der Fördervorrichtung gesehen - stromaufwärts des Beschichtungsbereichs liegt, werden/wird eine Größe, Geometrie und/oder Kontur zumindest eines Bereichs des zu beschichtenden Werkstücks erfasst;
wobei mit Hilfe einer Positioniereinrichtung in der Beschichtungsstation insbesondere zeitverzögert und vorzugsweise mit einer von der Fördergeschwindigkeit und einem Abstand zwischen dem Überwachungsbereich und dem Beschichtungsbereich abhängigen Zeitverzögerung die Sprühvorrichtungen (2) der Anordnung (1) in horizontaler und/oder vertikaler Richtung und/oder in Förderrichtung derart mit Bezug zu dem Beschichtungsbereich positioniert und/oder ausgerichtet werden, dass dann, wenn das zu beschichtende Werkstück durch den Beschichtungsbereich gefördert wird, die Sprühvorrichtungen (2) der Anordnung (1) stets einen vorab festgelegten oder festlegbaren Abstand und/oder eine vorab festgelegte oder festlegbare Ausrichtung zu der Oberfläche des zu beschichtenden Werkstücks aufweisen.

13. Verfahren nach Anspruch 12,
wobei die Größe, Geometrie und/oder Kontur des zumindest einen Bereichs des zu beschichtenden Werkstücks durch zumindest bereichsweises Abtasten des Werkstücks mit Hilfe mindestens eines ersten Laserstrahls, der senkrecht zu der Förderrichtung der Fördervorrichtung verläuft, und mit Hilfe mindestens eines zweiten Laserstahls, der schräg zu der Förderrichtung der Fördervorrichtung verläuft, erfasst werden/wird.

## Claims

1. An arrangement (1) for coating objects with a coating material, in particular coating powder, wherein the arrangement comprises:
- a first spray device (2) having a first spray nozzle (3) via which coating material is dispensable in a main spraying direction and at least one further second spray device (2) having a second spray nozzle (3) via which coating material is dispensable in a main spraying direction;
- a first extension (4) associated with the first spray device (2) and a second extension (4) associated with the at least one further second spray device (2), wherein the first extension associated with the first spray device (2) and the second extension (4) associated with the at least one further second spray device (2) run parallel to each other and are vertically spaced from one another and/or run parallel to each other and are horizontally spaced from one another, wherein an end region of the first extension (4) facing the first spray device (2) is preferably detachably connected to an end region of the first spray device (2) associated with the first extension (4) opposite from the first spray nozzle (3), and wherein an end region of the second extension (4) facing the at least one further second spray device (2) is preferably detachably connected to an end region of the at least one further second spray device (2) associated with the second extension (4) opposite from the second spray nozzle (3); and
- a guide (5) preferably extending in a horizontal direction via which the corresponding extension (4) with the spray device (2) connected to the extension (4) can be longitudinally moved in a direction of extension of the guide (5) relative to the object to be coated,
wherein the spray devices (2) each comprise a main body (6) extending substantially in the direction of extension of the guide (5) and having a first and an oppositely disposed second end region, whereby a high voltage cascade circuit is or can be accommodated in the main body (6) of the spray device (2) which serves in electrostatically charging the coating material dispensed or dispensable by the spray device (2), wherein the first end region of the main body (6) of the spray device (2) is detachably connected or connectable to an oppositely disposed end region of the extension (4) associated with the spray device (2),
**characterized in that**
the spray devices (2) with the corresponding spray nozzles (3) are implemented such that the main spraying direction of the spray nozzles (3) deviates from the direction of extension of the guide (5) by a predefined or definable angle, wherein the second end region of the main body (6) is preferably detachably connected to the spray nozzle (3) of the corresponding spray device (2) via an angular region (7), wherein an extension piece (8) is provided between each angular region (7) and the main body (6) of the spray devices (2), wherein the extension piece (8) of the first spray device (2) and the extension piece (8) of the second spray device (2) are implemented such that the spray nozzle (3) of the first spray device (2) and the spray nozzle (3) of the second spray device (2) lie in a common, preferably horizontal plane.

2. The arrangement (1) according to claim 1,
wherein the extension (4) is always realized as a hollow body extending in the direction of extension of the guide (5) in which preferably all supply lines necessary for the operation of the spray device (2) are accommodated or accommodatable.

3. The arrangement (1) according to claim 1 or 2,
wherein the guide (5) extends in a horizontal direction, and wherein the main spraying direction of the spray nozzles (3) deviates by 15° to 75°, preferably by 25° to 65°, and still more preferably by 40° to 50° from the direction of extension of the guide (5), and preferably in a vertical direction.

4. The arrangement (1) according to anyone of claims 1 to 3,
wherein a drive (9), in particular a linear drive, is further provided which is operatively connected to the extensions (4) such that the drive (9) can effect a longitudinal movement of the extensions (4) with the spray devices (2) correspondingly connected to the extensions (4) in the direction of extension of the guide (5) relative to said guide (5) and relative to the object to be coated, wherein the drive (9) is assigned a guide carriage (10), preferably guided at the guide (5) and longitudinally movable in the direction of extension of the guide (5), to which the extensions (4) are operatively connected, such that when the drive (9) effects a longitudinal displacement of the guide carriage (10) relative to the guide (5), the extensions (4) are correspondingly moved with it.

5. The arrangement (1) according to anyone of claims 1 to 4,
wherein the guide (5) comprises at least one roller guide (11) connected to the guide (5), via which the extensions (4) with the spray devices (2) correspondingly connected to the extensions (4) are guided in a longitudinally movable manner in the direction of extension of the guide (5) relative to the guide (5) and relative to the object to be coated.

6. The arrangement (1) according to anyone of claims 1 to 5,
wherein further a lifting stand or axis system is provided which is operatively connected to the guide (5) such that the guide (5) is preferably movable and positionable vertically.

7. The arrangement (1) according to anyone of claims 1 to 6,
wherein the guide (5) further comprises at least one first roller guide (11) connected to the guide (5) via which the first extension (4) with the first spray device (2) connected to said first extension (4) is movably guided longitudinally relative to the guide (5) and relative to the object to be coated in the direction of extension of the guide (5), and wherein the guide (5) further comprises at least one second roller guide (11) connected to the guide (5) via which the second extension (4) with the second spray device (2) connected to said second extension (4) is movably guided longitudinally relative to the guide (5) and relative to the object to be coated in the direction of extension of the guide (5).

8. The arrangement (1) according to claim 4,
wherein a first extension (4) associated with the first spray device (2) and a second extension (4) associated with the at least one further second spray device (2) are each operatively connected to the guide carriage (10) in such a way such that, when the guide carriage (10) is moved longitudinally relative to the guide (5) by the drive (9), both the first extension (4) and the second extension (4) are moved accordingly with it.

9. The arrangement (1) according to anyone of claims 1 to 8,
wherein the angular region (7) of the first spray device (2) and the angular region (7) of the at least one further second spray device (2) are designed such that the main spraying direction of the spray nozzle (3) of the first spray device (2) is parallel or at least substantially parallel to the main spraying direction of the spray nozzle (3) of the at least one further second spray device (2).

10. A system for preferably automatically coating of workpieces with coating material, in particular coating powder, wherein the system comprises:
- a spray coating booth preferably with a conveyor device for continuously transporting objects to be coated through the spray coating booth;
- a lifting stand or axis system; and
- at least one arrangement (1) according to anyone of claims 1 to 9,
wherein the arrangement (1) and in particular the guide (5) of the arrangement (1) are operatively connected to the lifting stand or axis system such that the guide (5) with the spray devices (2) supported so as to be longitudinally displaceable in the direction of extension of the guide (5) is movable and positionable in a direction orthogonal to the direction of extension of the guide (5).

11. A method for preferably automatically coating workpieces with coating material, in particular coating powder, wherein the method comprises the following steps:
- providing at least one arrangement (1) according to anyone of claims 1 to 9; and
- moving the spray devices (2) of the arrangement (1) relative to the workpiece to be coated, preferably by means of a lifting stand or axis system,
**characterized in that**
the spray devices (2) of the arrangement (1) are moved in a horizontally oscillating movement relative to the workpiece to be coated.

12. The method according to claim 11,
wherein the method further comprises the following steps:
- by means of a conveyor device, the workpiece to be coated is conveyed along a transport path through a coating area of a coating station, preferably at a constant conveyor speed; and
- in a monitoring area located on the transport path of the workpiece to be coated and - viewed in the conveying direction of the conveying device - upstream of the coating area, a size, geometry and/or contour of at least one portion of the workpiece to be coated is/are detected;
wherein, by means of a positioning device in the coating station, the spray devices (2) of the arrangement (1) are positioned and/or aligned in the horizontal and/or vertical direction and/or in the conveying direction with respect to the coating area, in particular with a time delay and preferably with a time delay dependent on the conveying speed and a distance between the monitoring area and the coating area, such that when the workpiece to be coated is conveyed through the coating area, the spray devices (2) of the arrangement (1) always have a predetermined or determinable distance and/or a predetermined or determinable orientation relative to the surface of the workpiece to be coated.

13. The method according to claim 12,
wherein the size, geometry and/or contour of at least one portion of the workpiece to be coated is/are detected by at least partial scanning of the workpiece by means of at least one first laser beam, which runs perpendicular to the conveying direction of the conveying device, and by means of at least one second laser beam, which runs obliquely to the conveying direction of the conveying device.

## Revendications

1. Agencement (1) destiné à revêtir, de préférence de manière automatique, des objets avec un matériau de revêtement, en particulier avec une poudre de revêtement, dans lequel l'agencement (1) présente les éléments suivants :
- un premier dispositif de pulvérisation (2) avec une première buse de pulvérisation (3) par l'intermédiaire de laquelle le matériau de pulvérisation peut être distribué dans une direction principale, et au moins un second dispositif de pulvérisation supplémentaire (2) avec une seconde buse de pulvérisation (3) par l'intermédiaire de laquelle le matériau de pulvérisation peut être distribué dans une direction principale ;
- un premier prolongement (4) associé au premier dispositif de pulvérisation (2) et un second prolongement (4) associé audit au moins un second dispositif de pulvérisation (2), dans lequel le premier prolongement (4) associé au premier dispositif de pulvérisation (2) et le second prolongement (4) associé audit au moins un second dispositif de pulvérisation (2) s'étendent parallèlement l'un à l'autre en étant espacés verticalement l'un par rapport à l'autre et/ou s'étendent parallèlement l'un à l'autre en étant espacés horizontalement l'un par rapport à l'autre, et dans lequel une zone d'extrémité, tournée vers le premier dispositif de pulvérisation (2), du premier prolongement (4) est connectée, de préférence de manière détachable, à une zone d'extrémité, détournée de la buse de pulvérisation (3), du premier dispositif de pulvérisation (2) associé au premier prolongement (4), et une zone d'extrémité, tournée vers ledit au moins un second dispositif de pulvérisation (2), est connectée, de préférence de manière détachable, à une zone d'extrémité, détournée de la buse de pulvérisation (3), dudit au moins un second dispositif de pulvérisation (2) associé au second prolongement (4) ; et
- un guidage (5) s'étendant de préférence dans une direction horizontale, par l'intermédiaire duquel le prolongement correspondant (4) peut être longitudinalement déplacé, avec le dispositif de pulvérisation (2) connecté au niveau du prolongement (4), dans la direction d'extension du guidage (5) relativement à l'objet à revêtir,
dans lequel les dispositifs de pulvérisation (2) présentent chacun un corps principal (6) s'étendant au moins sensiblement dans la direction d'extension du guidage (5), avec une première zone d'extrémité et une seconde zone d'extrémité opposée, dans lequel un câblage en cascade à haute tension est reçu ou peut être reçu dans le corps principal (6) du dispositif de pulvérisation (2), lequel câblage servant à recharger électrostatique le matériau de revêtement distribué ou devant être distribué par le dispositif de pulvérisation (2), la première zone d'extrémité du corps principal (6) du dispositif de pulvérisation (2) étant connectée ou pouvant être connectée, en particulier de manière détachable, à une extrémité opposée du prolongement (4) associé au dispositif de pulvérisation (2),
**caractérisé en ce que**
les dispositifs de pulvérisation (2), avec les buses de pulvérisation (3) correspondantes, sont conçus de telle sorte que la direction principale des buses de pulvérisation (3) dévie de la direction d'extension du guidage (5) à raison d'un angle déterminé ou pouvant être déterminé au préalable, la seconde zone d'extrémité du corps principal (6) étant connectée, de préférence de manière détachable, via une zone angulaire (7) à la buse de pulvérisation (3) du dispositif de pulvérisation correspondant (2), dans lequel il est prévu à chaque fois, entre la zone angulaire (7) et le corps principal (6) des dispositifs de pulvérisation (2), une pièce de prolongement (8), la pièce de prolongement (8) du premier dispositif de pulvérisation (2) et la pièce de prolongement (8) du second dispositif de pulvérisation (2) étant conçues de telle sorte que la buse de pulvérisation (3) du premier dispositif de pulvérisation (2) et la buse de pulvérisation (3) du second dispositif de pulvérisation (2) se trouvent dans un plan commun de préférence horizontale.

2. Agencement (1) selon la revendication 1,
dans lequel le prolongement (4) est conçu à chaque fois comme un corps creux s'étendant dans la direction d'extension du guidage (5), dans lequel sont reçues ou peuvent être reçues, de préférence, toutes les conduites d'alimentation nécessaires au fonctionnement du dispositif de pulvérisation correspondant (2).

3. Agencement (1) selon la revendication 1 ou 2,
dans lequel le guidage (5) s'étend dans une direction horizontale, et dans lequel la direction principale des buses de pulvérisation (3) dévie de 15° à 75°, de préférence de 25° à 65°, et de toute préférence d'environ 40° à 50°, par rapport à la direction d'extension du guidage (5), et de préférence dévie dans une direction verticale.

4. Agencement (1) selon l'une quelconque des revendications 1 à 3,
dans lequel il est prévu en outre un entraînement (9), en particulier un entraînement linéaire, qui est connecté de manière fonctionnelle aux prolongements (4) de telle sorte que, avec l'entraînement (9), un déplacement longitudinal des prolongements (4) peut être effectué avec les dispositifs de pulvérisation (2) connectés de manière correspondante aux prolongements (4) dans la direction d'extension du guidage (5) relativement au guidage (5) et relativement à l'objet à revêtir, dans lequel il est associé à l'entraînement (9), de préférence, un chariot de guidage longitudinalement déplaçable, guidé au niveau du guidage (5) et dans la direction d'extension du guidage (5), avec lequel les prolongements (4) sont connectés de manière fonctionnelle de telle sorte que, lors d'un décalage longitudinal, effectué par l'entraînement (9), du chariot de guidage (10) relativement au guidage (5), les prolongements (4) sont déplacés en correspondance.

5. Agencement (1) selon l'une quelconque des revendications 1 à 4,
dans lequel le guidage (5) présente au moins un guidage à roulettes (11) connecté au guidage (5), par l'intermédiaire duquel les prolongements (4) sont guidés de manière longitudinalement déplaçable dans la direction d'extension du guidage (5) avec les dispositifs de pulvérisation (2) connectés en correspondance au niveau des prolongements (4) relativement au guidage (5) et relativement à l'objet à revêtir.

6. Agencement (1) selon l'une quelconque des revendications 1 à 5,
dans lequel il est prévu en outre un système de support de levage ou d'axe qui est connecté de manière fonctionnelle au guidage (5) de telle sorte que le guidage (5) peut être déplacé et positionné de préférence dans une direction verticale.

7. Agencement (1) selon l'une quelconque des revendications 1 à 6,
dans lequel le guidage (5) présente au moins un premier guidage à roulettes (11) connecté au guidage (5), par l'intermédiaire duquel le premier prolongement (4) peut être guidé de manière longitudinalement déplaçable, avec le premier dispositif de pulvérisation (2) connecté au niveau du premier prolongement (4), relativement au guidage (5) et relativement à l'objet à revêtir dans la direction d'extension du guidage (5), et dans lequel le guidage présente en outre au moins un second guidage à roulettes (11) connecté au guidage (5) par l'intermédiaire duquel le second prolongement (4) est guidé de manière longitudinalement déplaçable, avec le second dispositif de pulvérisation (2) connecté au second prolongement (4), relativement au guidage (5) et relativement à l'objet à revêtir dans la direction d'extension du guidage (5).

8. Agencement (1) selon la revendication 4,
dans lequel un premier prolongement (4) associé au premier dispositif de pulvérisation (2) et un second prolongement (4) associé audit au moins un second dispositif de pulvérisation supplémentaire (2) sont respectivement connectés de manière fonctionnelle au chariot de guidage (10) de telle sorte que, lors d'un décalage longitudinal, effectué par l'entraînement (9), du chariot de guidage (10), tant le premier prolongement (4) que le second prolongement (4) sont déplacés en correspondance.

9. Agencement (1) selon l'une quelconque des revendications 1 à 8,
dans lequel la zone angulaire (7) du premier dispositif de pulvérisation (2) et la zone angulaire (7) dudit au moins un second dispositif de pulvérisation supplémentaire (2) sont conçues de telle sorte que la direction principale de la buse de pulvérisation (3) du premier dispositif de pulvérisation (2) s'étend parallèlement ou au moins sensiblement parallèlement à la direction de pulvérisation principale de la buse de pulvérisation (3) dudit au moins un second dispositif de pulvérisation supplémentaire (2).

10. Installation destinée à revêtir, de préférence de manière automatique, des pièces à œuvrer avec un matériau de revêtement, en particulier une poudre de revêtement, dans laquelle l'installation présente les éléments suivants :
- une cabine de revêtement par pulvérisation comprenant de préférence un dispositif de convoyage pour transporter, en particulier en continu, des objets à revêtir à travers la cabine de revêtement ;
- un système de support de levage ou d'axe ; et
- au moins un agencement (1) selon l'une quelconque des revendications 1 à 9,
dans laquelle l'agencement (1), et en particulier le guidage (5) de l'agencement (1), est connecté de manière fonctionnelle au système de support de levage ou d'axe de telle sorte que le guidage (5) peut être déplacé et positionné, avec les dispositifs de pulvérisation (2) montés de manière longitudinalement décalable avec le guidage (5) dans la direction d'extension du guidage (5), dans une direction orthogonale à la direction d'extension du guidage (5).

11. Procédé pour revêtir, de préférence de manière automatique, des pièces à œuvrer avec un matériau de revêtement, en particulier une poudre de revêtement, dans lequel le procédé comprend les étapes suivantes consistant à :
- fournir au moins un agencement (1) selon l'une quelconque des revendications 1 à 9 ; et
- déplacer les dispositifs de pulvérisation (2) de l'agencement (1) relativement à la pièce à œuvrer à revêtir, de préférence à l'aide d'un système de support de levage ou d'axe ;
**caractérisé en ce que**
les dispositifs de pulvérisation (2) de l'agencement (1) sont déplacés dans un mouvement d'oscillation horizontale relativement à la pièce à œuvrer à revêtir.

12. Procédé selon la revendication 11,
dans lequel le procédé présente en outre les étapes suivantes consistant à :
- à l'aide d'un dispositif de convoyage, transporter la pièce à œuvrer à revêtir le long d'un trajet de transport à travers une zone de revêtement d'une station de revêtement, et ce, de préférence à une vitesse de convoyage constante ; et
- dans une zone de surveillance qui se trouve sur le trajet de transport de la pièce à œuvrer à revêtir et, vue dans la direction de convoyage du dispositif de convoyage, en amont de la zone de revêtement, détecter une taille, une géométrie et/ou un contour d'au moins une zone de la pièce à œuvrer à revêtir ;
dans lequel, à l'aide d'un moyen de positionnement dans la station de revêtement, en particulier de manière différée et de préférence avec un retard temporel dépendant d'une distance entre la zone de surveillance et la zone de revêtement, positionner et/ou orienter les dispositifs de pulvérisation (2) de l'agencement (1) dans une direction horizontale et/ou verticale et/ou dans une direction de convoyage de telle sorte que, par rapport à la zone de revêtement, quand la pièce à œuvrer à revêtir est convoyée à travers la zone de revêtement, les dispositifs de pulvérisation (2) de l'agencement (1) présentent toujours une distance déterminée ou pouvant être déterminée au préalable et/ou une orientation déterminée ou pouvant être déterminée au préalable par rapport à la surface de la pièce à œuvrer à revêtir.

13. Procédé selon la revendication 12,
dans lequel la taille, la géométrie et/ou le contour de ladite au moins une zone de la pièce à œuvrer à revêtir sont détectées au moyen d'une détection par zone de la pièce à œuvrer à l'aide d'au moins un premier rayon laser qui s'étend de manière perpendiculaire à la direction de convoyage du dispositif de convoyage, et à l'aide d'au moins un second rayon laser qui s'étend en oblique par rapport à la direction de convoyage du dispositif de convoyage.
